# EUROPÄISCHE PATENTSCHRIFT

(11) **EP 0 296 407 B1**
(45) Veröffentlichungstag und Bekanntmachung des Hinweises auf die Patenterteilung: **20.05.1992**
(21) Anmeldenummer: 88109124.3
(22) Anmeldetag: 08.06.1988
(51) Int. Cl.: B21B 31/18

(54) **Vorrichtung zur Axialverschiebung von Walzenlagerträgern**
Device for axial shifting the supports of roll bearings
Dispositif pour déplacer axialement les supports des paliers de cylindres

(30) Priorität: 22.06.1987 DE 3720545
(43) Veröffentlichungstag der Anmeldung: 28.12.1988
(73) Patentinhaber: SMS SCHLOEMANN-SIEMAG AKTIENGESELLSCHAFT, 40237 Düsseldorf (DE)
(72) Erfinder: Frosch, Hans, D-4040 Neuss (DE)
(74) Vertreter: Müller, Gerd, Dipl.-Ing.

(56) Entgegenhaltungen:
- DE-A- 3 409 221
- DE-A- 3 525 462
- DE-U- 8 614 518
- PATENT ABSTRACTS OF JAPAN Band 10, Nr. 130, 14. Mai 1986 ; & JP - A -60 257911

## Beschreibung

Die Erfindung bezieht sich auf eine Vorrichtung zur axialen Positionierverschiebung von, in Ständerfenstern eines Ständerpaares der Ständer von Mehrwalzengerüsten geführten Walzenlagerträgern mit, in ständerfesten Tragrahmen, um eine horizontale und quer zur Walzenachsrichtung liegende Achse schwenkbar angelenkten Führungen und jeweils in diesen geführten Schiebeschlitten, die von Hubmotoren antreibbar sind und Lenk-Kupplungseinrichtungen zur lösbaren Verbindung des Schiebeschlittens mit dem, diesem zugeordneten Walzenlagerträger aufweisen.

Mit Vorrichtungen dieser Art wird erreicht, daß mit Hilfe der an dem ständerfesten Tragrahmen angelenkten, den Schwenkantrieb für die Führungen bildenden Hubmotoren, die von dem den Schiebeschlitten antreibenden Hubmotor ausgehende Verschiebekraft in jeder Anstellage der von den Walzenlagerträgern gehaltenen Walzen unmittelbar auf die Mittenachse der jeweiligen Walze gerichtet ist. Bei einer gattungsgemäßen Vorrichtung nach DE-A-3 525 462 sind die Führungen für die den Walzenlagerträgern zugeordneten Schiebeschlitten in einem gemeinsamen ständerfesten Tragrahmen, dessen Rahmenebene parallel zur Walzebene verläuft angelenkt, und die auf den Schiebeschlitten angeordneten Kuppeleinrichtungen bestehen aus einer, auf dem Schlitten quer zur Walzenachsrichtung gelagerten Klemmzange, deren Klemmenden hakenförmig von beiden Seiten her in entsprechende Ausnehmungen im Walzenlagerträger ein- und ausbringbar sind. Diese Vorrichtung baut verhältnismäßig breit, da die innere Öffnungsbreite des Tragrahmens der Breite des Ständerfensters entsprechen muß, und sie beansprucht den gesamten Raum hinter der äußeren Stirnfläche der Walzenlagerträger außerhalb des Gerüstes und behindert dadurch den Zugang zu den Walzenlagerträgern sowie den Anbau anderer, für den Betrieb dieser Teile notwendige Einrichtungen und Aggregate. Diese bekannte Vorrichtung kann deshalb an der Bedienungsseite eines Walzgerüstes nur für die Axialverschiebung bestimmter Walzengruppen verwendet werden, bei denen solche Behinderungen in Kauf genommen werden können. An der Antriebsseite der Walzen sind die Vorrichtungen nicht verwendbar, da sich Tragrahmenführung und Schiebeschlitten in dem für die Antriebsübertragungselemente der Walze erforderlichen Raum befinden.

Der Erfindung liegt die Aufgabe zugrunde, die gattungsgemäße Vorrichtung so zu verbessern, daß diese bei jeder gewünschten Walzengruppe eines Mehrwalzengerüstes, also den Arbeitswalzen, den Zwischenwalzen und ggfs. auch den Stützwalzen verwendbar ist. Unabhängig davon, ob die Vorrichtung an der Bedienungs- oder der Antriebsseite der Walzen angeordnet werden soll.

Die Aufgabe wird ausgehend von der Vorrichtung gemäß dem Oberbegriff des Anspruchs 1 dadurch gelöst, daß bei Anordnung je eines Tragrahmens mit senkrecht zur Walzebene verlaufender Rahmenebene an jedem der Ständer des Ständerpaares die in dem jeweiligen Tragrahmen angelenkten Führungen mit dem Schiebeschlitten zwischen diesen Tragrahmen und dem Walzenlagerträger angeordnet sind und ihre jeweilige Lenk-Kupplung mit der ihr zugewandten Seite des Walzenlagerträgers verbindbar ist.

Mit dieser Ausbildung, bei der, ausgehend von einer bekannten Anordnung je eines Tragrahmens mit senkrecht zur Walzebene verlaufender Rahmenebene an jedem der Ständer des Ständerpaares (DE-A-35 29 364), beide Tragrahmen zusammen mit ihren jeweiligen Gleitführungen und deren Schiebeschlitten mit Lenk-Kupplung ein und demselben Walzenlagerträger zugeordnet sind, wird erreicht, daß der Raum hinter den Stirnflächen der Walzenlagerträger, seitlich außerhalb des Walzgerüstes für die Bedienung des Gerüstes, den Einbau von Bedienungs-Hilfseinrichtungen, z. B. für den automatischen Betrieb des Walzgerüstes oder für die Antriebs-Übertragungselemente der Walzen, z. B. Gelenkspindeln zur Verfügung steht.

Wenn, wie eine Weiterbildung der Erfindung vorsieht, die Führung auf einer im Tragrahmen sitzenden Schwenkachse in fliegender Anordnung gelagert ist, und der Hubmotor des Schiebeschlittens aus einem Kolben-Zylinder-Aggregat besteht, dessen Kolbenstange in der Achslinie der Schwenkachse der Führung schwenkgelagert ist, und dessen Zylinder radial mit einer Führungshülse eines Rundbolzens verbunden, zusammen mit einem Kolben-Zylinder-Aggregat auf dessen Kolbenstange der Rundbolzen sitzt, den Schiebeschlitten bildet, wobei der Rundbolzen in eine Zylinderausnehmung in der zugewandten Seite des Walzenlagerträgers ein- bzw. ausbringbar ist, kann darauf verzichtet werden, die Kupplungseinrichtung, wie dies bei der bekannten Vorrichtung notwendig ist, mit einem zusätzlichen, quer zur Walzenachsrichtung verlaufenden Lenklager auszustatten, da der im Walzenlagerträger drehbare Rundbolzen dieses Drehlager bildet, mit der Folge, daß die Vorrichtung nicht nur baulich einfacher gestaltet werden kann, sondern auch erheblich kürzer baut.

Zusätzliche mögliche Weiterbildungen der Vorrichtung sind in den Unteransprüchen niedergelegt.

Die Erfindung wird anhand des in der Zeichnung dargestellten Ausführungsbeispiels näher erläutert. In der Zeichnung zeigen
- Fig. 1: die Seitenansicht der Vorrichtung quer zur Walzrichtung gesehen,
- Fig. 2: die Rückansicht von Fig. 1,
- Fig. 3: einen Schnitt nach der Linie A-A in Fig. 1 und
- Fig. 4: einen Schnitt nach der Linie A-A durch beide Kupplungseinrichtungen in Fig. 1.

Wie aus den Fig. 1 und 2 zu ersehen, sind am Walzenständer 1 die in Form eines U-Bügels ausgebildeten Tragrahmen 2 mit ihren U-Schenkeln 2a befestigt. An den U-Steg 2b des Tragrahmens 2 sind mit Abstand übereinanderliegend obere und untere Führungen 3 und 4, schwenkbar um obere und untere Achsen 5 und 6 angelenkt. Die obere Führung 3 hängt in dem (in unterbrochenen Linien dargestellten) Kolben-Zylinder-Aggregat 7, das im oberen U-Schenkel 2a des Tragrahmens 2 in einem Lager 8 gelenkig lagert, und die untere Führung 4 wird von einem Kolben-Zylinder-Aggregat 10 gestützt, das in einem Lager 9 gelenkig im unteren U-Schenkel 2a des Tragrahmens 2 lagert. In den Führungen 3 und 4 ist jeweils ein Schiebeschlitten 11 bzw. 12 (vgl. Fig. 4) geführt, der in dieser mit Hilfe des Kolben-Zylinder-Aggregates 13 quer zu den Achsen 5 bzw. 6 verschiebbar ist und einen mittels eines weiteren Kolben-Zylinder-Aggregates 14 parallel zu den Achsen 5 bzw. 6 verschiebbaren Rundbolzen 15 trägt. Die Tragrahmen 2 sind, wie Fig. 4 zeigt, als ein Tragrahmenpaar mit senkrecht zur Walzebene verlaufenden Rahmenebenen parallel nebeneinanderliegend an dem Ständerpaar 1 angeordnet. Zwischen beiden Tragrahmen 2 und den an diesen angelenkten Führungen 4 jedes Tragrahmens 2 befinden sich die axial zu verschiebenden Walzenlagerträger 16 mit seitlichen Ausnehmungen 17, in die die auf den Schiebeschlitten 11 bzw. 12 angeordneten Rundbolzen 15 jeweils von der Seite her einbringbar sind und den Walzenlagerträger 16 zwischen sich erfassen und damit die Kupplung zwischen dem jeweiligen Schiebeschlitten 11 bzw. 12 und dem zugehörigen Walzenlagerträger 16 als eine Lenkverbindung herstellen. Diese Kupplungsverbindung zwischen Schiebeschlitten 11, 12 und Walzenlagerträger 16 wird mit Hilfe der Kolben-Zylinder-Aggregate 7 und 10 bewirkt, wenn die obere Führung 3 und die untere Führung 4 in die in Fig. 2 wiedergegebene Ausbaustellung gefahren worden sind. Während des Walzbetriebes werden die Kolben-Zylinder-Aggregate 7 und 10 mit einem Druck vorbestimmter Größe beaufschlagt, der dabei im wesentlichen konstant bleibt und einen Gewichtsausgleich mit Bezug auf das Eigengewicht der Führungen 3, 4 und deren Schiebeschlitten 11, 12 sowie ggfs. der Gewichtskomponenten herbeiführt, die sich aus einer zusätzlichen Belastung der Walzlagerträger 16 ergeben, wenn diese antriebsseitig angeordnet sind. Dieser Gewichtsausgleich ist insb. deshalb von Bedeutung, weil vermieden werden muß, daß die übrigen auf die Walzen bzw. die Walzenlagerträger aufgebrachten Stellkräfte, z.B. Kräfte von Walzenbiegeeinrichtungen, durch solche Gewichte negativ beeinflußt würden.

Der Schiebeschlitten 11, 12 besteht, wie sich aus Fig., 3 ergibt, im wesentlichen aus dem Kolben-Zylinder-Aggregat 14 auf dessen Kolbenstange 14a, der in einer koaxialen Führungshülse 18 geführte Rundbolzen 15 sitzt. An die Führungshülse 18 ist radial der Zylinder 13a des Kolben-Zylinder-Aggregates 13 angesetzt, dessen Kolbenstange 13b rechtwinklig zur Schwenkachse 6 des Schiebeschlittens 11 bzw.12 mit einer Druckmutter 19 verbunden ist. Die kastenförmige Führung 4 bzw. 3 ist um die Achse 6 schwenkbar im Tragrahmen 2 zweifach gelagert und stellt durch die beschriebene besondere Ausbildung des Kolben-Zylinder-Aggregates 13 als Schiebeantrieb für den Schiebeschlitten 12 bzw. 11 eine besonders kurz bauende kompakte Stellantriebseinheit dar.

## Patentansprüche

1. Vorrichtung zur axialen Positionierverschiebung von in Ständerfenstern eines Ständerpaares der Ständer (1) von Mehrwalzengerüsten geführten Walzenlagerträgern (16) mit in ständerfesten Tragrahmen (2) um eine horizontale und quer zur Walzenachsrichtung liegende Achse schwenkbar angelenkten Führungen (3, 4) und jeweils in diesen geführten Schiebeschlitten (11, 12), die von Hubmotoren (13, 13a, 13b, 13c) antreibbar sind und Lenk-Kupplungseinrichtungen (15) zur lösbaren Verbindung des Schiebeschlittens (11, 12) mit dem diesem zugeordneten Walzenlagerträger (16) aufweisen,
**dadurch gekennzeichnet,**
daß bei Anordnung je eines Tragrahmens (2) mit senkrecht zur Walzebene verlaufender Rahmenebene an jedem der Ständer (1) des Ständerpaares die in dem jeweiligen Tragrahmen (2) angelenkten Führungen (3, 3 bzw. 4, 4) mit den Schiebeschlitten (11, 12) zwischen diesen Tragrahmen (2, 2) und dem Walzenlagerträger (16) angeordnet sind und ihre jeweilige Lenk-Kupplung (15) mit der ihr zugewandten Seite des Walzenlagerträgers (16) verbindbar ist.

2. Vorrichtung nach Anspruch 1,
**dadurch gekennzeichnet,**
daß die Führung (3, 4) auf einer im Tragrahmen (2) sitzenden Schwenkachse (5, 5; 6, 6) in fliegender Anordnung gelagert ist und der Hubmotor (13, 13a, 13b, 13c) des Schiebeschlittens (11, 12) aus einem Kolben-Zylinder-Aggregat besteht, dessen Kolbenstange (13b) in der Achslinie der Schwenkachse (5, 5; 6, 6) der Führung (3, 3; 4, 4) schwenkgelagert ist, und dessen Zylinder (13a) radial mit einer Führungshülse (18) eines Rundbolzens (15) verbunden, zusammen mit einem Kolben-Zylinder-Aggregat (14, 14a) auf dessen Kolbenstange (14a) der Rundbolzen (15) sitzt, den Schiebeschlitten (11, 12) bildet, wobei der Rundbolzen (15) in eine Zylinder-Ausnehmung (17) in der zugewandten Seite des Walzenlagerträgers (16) ein- bzw. ausbringbar ist.

## Claims

1. Device for the axial positioning displacement of roll bearing supports (16) guided in stand windows of a stand pair of the stands (1) of multi-roll stands, comprising guides (3, 4) articulated to be pivotable in support frames (2), which are fast with the stands, about a horizontal axis extending transversely to the roll axial direction, and sliding carriages (11, 12) which are respectively guided in the guides, are drivable by stroke motors (13, 13a, 13b, 13c) and have pivot coupling equipments (15) for the detachable connection of the sliding carriage (11, 12) with the roll bearing support (16) associated with this, characterised thereby, that in the case of arrangement of a respective support frame (2), with a frame plane extending perpendicularly to the roll plane, at each of the stands (1) of the stand pair, the guides (3, 3 or 4, 4) articulated in the respective support frame (2) are arranged with the sliding carriages (11, 12) between this support frame (2, 2) and the roll bearing support (16) and their respective pivot coupling (15) is connectible with that side of the roll bearing support (16) which faces towards it.

2. Device according to claim 1, characterised thereby that the guide (3, 4) is mounted in overhung arrangement on a pivot axle (5, 5; 6, 6) seated in the support frame (2) and the stroke motor (13, 13a, 13b, 13c) of the sliding carriage (11, 12) consists of a piston-cylinder unit, the piston rod (13b) of which is pivotably mounted in the line of axis of the pivot axle (5, 5; 6, 6) of the guide (3, 3; 4, 4), and the cylinder (13a) of which is radially connected with a guide bush (18) of a circular spigot (15) and, together with a piston-cylinder unit (14, 14a) on the piston rod (14a) of which is seated the circular spigot (15), forms the slide carriages (11, 12), wherein the circular spigot (15) is bringable into or out of a cylindrical recess (17) in the adjacent side of the roll bearing support (16).

## Revendications

1. Dispositif pour le positionnement axial des supports des paliers de cylindre (16), guidés dans des ouvertures entre montants d'une paire de montants (1) de cages à cylindres multiples, comportant des moyens de guidage (3, 4) articulés dans des cadres de support (2) de façon pivotable autour d'un axe horizontal et transversalement par rapport à la direction de l'axe de laminage et des chariots déplaçables (11, 12) menés dans lesdits moyens de guidage, chariots entrainés par des moteurs à vérins (13, 13a, 13b, 13c) et comportant des organes de direction et d'accouplement (15) destinés à la liaison désaccouplable du chariot déplaçable (11, 12) avec le support de pallier de cylindre (16) qui y est associé,
caractérisé en ce que, lors de l'agencement de chaque cadre de support (12) selon un plan de cadre perpendiculaire au plan de laminage à chacun des montants (1) de la paire de montants, les moyens de guidage (3, 3 ou 4, 4) articulés dans le cadre de support correspondant (2) sont agencés avec leur chariot déplaçable (11, 12) logé entre ce cadre de support (2,2) et le support de pallier de cylindre (16) et en ce que l'organe de direction et d'accouplement correspondant (15) est accouplable avec le côté du support de pallier de cylindre (16), qui est orienté vers ledit organe.

2. Dispositif selon la revendication 1,
caractérisé en ce que le moyen de guidage (3, 4) est agencé en porte-à-faux sur un axe de pivotement (5,5; 6,6) logé dans le cadre de support (2) et en ce que le moteur à vérin (13, 13a, 13b, 13c) du chariot déplaçable (11, 12) consiste en un ensemble piston-cylindre dont la tige de piston (13b) est logée de manière à pouvoir pivoter dans la ligne d'axe de l'axe de pivotement (5,5; 6,6) du moyen de guidage (3,3; 4,4) et dont le cylindre (13a) relié radialement à un fourreau de guidage (18) d'un verrou rond (15) forme, avec un ensemble piston-cylindre (14, 14a) dont la tige de piston (14a) supporte le verrou rond (15), le chariot déplaçable, le verrou rond (15) étant engageable dans un évidement (17) et rétractable d'un évidement (17) pratiqué dans la face cylindrique du support de pallier de cylindre (16), qui est orientée vers ledit verrou.
